# DEMANDE DE BREVET EUROPEEN

(11) **EP 0 663 433 A1**
(43) Date de publication de la demande: **19.07.1995**
(21) Numéro de dépôt: 95810020.8
(22) Date de dépôt: 11.01.1995
(51) Int. Cl.: C10B 53/00, C10B 7/10

(54) **Procédé pour traiter les déchets et en particulier les déchets urbains et dispositif pour réaliser le procédé**

(30) Priorité: 14.01.1994 CH 111/94
(71) Demandeur: ENSOFOR S.A., CH-6985 Curio (CH)
(72) Inventeur: Jaccard, Léon, CH-6985 Curio (CH); Jaccard, Jean Patrick, CH-6985 Curio (CH)
(74) Mandataire: Gaggini, Carlo, Dipl.Ing.

(57) **Abrégé**

L'invention concerne un procédé pour traiter les déchets, et en particulier les déchets solides urbains, par combustion. Le procédé selon l'invention comprend les phases de :
· compactage du matériel dans un canal tubulaire (5) de préférence de forme circulaire,
· traitement thermique du matériel pendant son passage dans le canal 5, qui peut être de gazéification ou de pyrolyse, à une température d'au moins 1'100°C.
· combustion du matériel à la sortie du canal 5 dans un gazogène à contre courant 16 connu.

Le procédé est caractérisé par le fait que le canal tubulaire S est essentiellement horizontal avec sa partie inférieure de sortie formant toutefois de préférence un angle d'inclinaison alpha compris entre 0 et 10°, et que le matériel forme à l'intérieur du canal tubulaire 5 une couche ayant une épaisseur comprise entre 5 et 20 cm, mais de préférence entre 8 et 15 cm. Dans une forme de réalisation préférentielle le matériel passe à travers le canal tubulaire sous forme d'un corps essentiellement cylindrique circulaire creux en son milieu.

## Description

La présente invention concerne un procédé pour traiter les déchets, et en particulier les déchets urbains, comme décrit à la revendicatzion 1, ainsi qu'un dispositif pour réaliser le procédé, comme décrit à la revendication 7.

L'élimination des déchets produits par la société, dans ses activités les plus diverses, et en particulier celle des déchets urbains, est devenue un problème très actuel, étant donnés les dangers de pollution atmosphérique et des eaux que cette élimination peut provoquer si elle est faite d'une manière incorrecte. De nombreux systèmes d'élimination de ces déchets ont déjà été proposés et en particulier concernant les déchets urbains provenant de l'économie domestique. Ce sont principalement ces derniers qui posent les problèmes les plus difficiles à résoudre car ils sont répartis sur tout le territoire, donc difficiles à récolter et ils sont en outre extrèmement hétérogènes puisqu'ils contiennent, même en petite quantité, tout ce que le marché peut offrir, des matières plastiques aux métaux lourds, des produits chimiques les plus variés aux substances organiques de tous genres. Même la récolte séparée des déchets, et plus précisément la séparation des déchets à la source, produits recyclables tels que métaux, papier, verre etc..., déchets végétaux et organiques destinés à être compostés, matières combustibles etc, etc, ... ne semble pas être en mesure d'aporter une solution valable pour l'élimination des déchets urbains, bien qu'elle reste un moyen précieux pour réduire sensiblement la quantité de déchets à traiter. Pour les raisons qui ont été invoquées ci avant, la présente invention se réfère explicitement à l'élimination des déchets urbains solides qui n'est qu'un aspect du problème pour lequel il est urgent de trouver des solution meilleures: mais la technologie expliquée ici n'e se limite pas à ce genre de déchets, mais pourrait être appliquée d'une manière générale pour l'élimination par combustion de presque toutes les substances solides combustibles, si l'on prend les précautions nécessaires en ce qui concerne les émissions nocives de fumées et leur traitement.

De nos jours, la technique la plus courante pour l'élimination des déchets urbains consiste à incinérer ces derniers dans des fours à grille. Il s'agit habituellement d'installations de grandes puissances dans lesquelles les déchets sont brûlés sur une grille de dimensions considérables, souvent longue de plus de 20 mètres. Les fours de ce type, les plus modernes, sont équipés de grilles à éléments mobiles, dans le but d'homogénéïser, d'une part la combustion et d'autre part d'éviter la formation des canaux préférentiels indésirables au travers desquels passe l'air comburant insuffllé et finalement de faciliter l'élimination des scories. n est bien connu que ce type de fours, de techologie assez primitive. présente l'inconvénient majeur d'émettre des fumées chaudes de composition extrêmement hétérogène, étant donné que les conditions de combustion sur la grille sont, elles aussi, très hétérogènes : les zones de combustion où la température est très élevée sont celles où l'apport d'oxygène est important, tandis que la température reste basse là où l'oxygène, respectivement l'air comburant, passe en quantité insuffisante. Dans ces zones, la température n'est pas suffisament élevée pour disloquer (craker) les molécules qui constituent les goudrons, les dioxines et les furanes, cette température devant être supérieure à 1000°C. Le traitement des déchets dans les fours à grille exige donc de recourir à des installations de traitement des gaz de combustion très importantes, entrainant par là même des coûts élevés. D'autre part on n'a jamais la garantie d'avoir éliminé complètement les dioxines hautement nocives après que ces dernières ont été nécessairement produites lors de la combustion.

De nombreuses propositions ont déjà été faites pour améliorer les conditions de combustion des déchets urbains, parmi lesquelles la plus connue dans la littérature des brevets, est celle qui consiste à pyrolyser du matériel à haute température.

Une proposition de ce genre, fait l'objet, par exemple, du brevet suisse CH-A-631479, dans lequel un procédé pour transformer les déchets au moyen de la pyrolyse y est décrit, ainsi que le dispositif pour le réaliser. Dans ce document, le matériel à pyrolyser est introduit au moyen d'une vis sans fin dans un conteneur constitué d'un tube fermé qui reçoit la chaleur nécessaire à la pyrolyse d'une chambre de combustion équipée de brûleurs, laquelle entoure le conteneur. Ce dernier est disposé horizontalement, mais légèrement incliné vers le bas, de manière qu'à la sortie du conteneur de pyrolyse, les gaz et les vapeurs de pyrolyse puissent être récupérés dans une conduite et en partie utilisés pour le chauffage de la chambre qui entoure le conteneur de pyrolyse, tandis que les parties non brûlées sont acheminées vers un deuxième conteneur disposé précisément à la sortie du conteneur de pyrolyse. Dans ce deuxième conteneur, équipé d'une vanne de décharge, se rassemblent tous les déchets de la combustion, et en particulier les métaux non volatilisés dans le conteneur de pyrolyse, les scories incombustibles et les produits carbonisés. L'inconvénient de ce système, qui travaille à des températures de l'ordre de 760°C réside dans le fait qu'il ne permet pas d'éviter la formation des dioxines et des furanes et qu'il produit un excès de matière carbonée, non complètement brûlée qui doit être recyclée d'une autre manière.

Un système plus complet de solution au problème, lequel constitue l'Etat de la Technique et est à la base de la présente invention, est décrit dans le PCT-WO-81/03629 concernant un procédé et un dispositif de traitement de produits humides, sous entendus les déchets solides urbains.

Dans ce dispositif connu, des lingots de produits déshydratés par compression sont poussés dans un canal rectiligne jusqu'à un four. Les gaz chaud du four, passant autour du canal, le chauffe jusqu'à une température comprise entre 350 et 1200°C, récupérant ainsi du matériel contenu dans le canal, par pyrolyse, des gaz de synthèse. combustibles et du carbone. Une partie du matériel ainsi obtenu est brûlé et la chaleur produite est utilisée pour chauffer les déchets contenus dans le canal. Dans ce document il est clairement montré un canal dans lequel les déchets solides urbains, après avoir été compressés au moyen d'une presse pour les déshydrater, sont soumis à un traitement de pyrolyse pour être ensuite brûlés dans un four vertical, semblable à un gazogène à contre courant, disposé à la sortie du canal. Les gaz chauds produits dans le four lèchent les parois du canal de pyrolyse et lui cèdent la chaleur nécessaire à cette opération. Il faut préciser que le four doit être considéré comme un gazogène à contre courant - bien qu'il ne soit pas désigné comme tel car il en présente toutes les caractéristiques, lequel est doté d'un entonoir l'air de combustion primaire est injecté. Il est à contre courant par le fait que les gaz formés dans la chambre de combustion vont dans le sens contraire à celui du matériel qui descend dans le four, avec toutes les conséquences connues de l'homme de métier, en ce qui concerne l'entrainement, par les gaz, des particules de matière non complètement carbonisée contenues encore dans les fumées. Le canal où se produit la pyrolyse montré dans le document, de forme circulaire, doit avoir, pour garantir la pyrolyse complète du matériel qui le traverse, une longueur de 25 mètres et un diamètre de 38 cm, ou de 12 mètres pour un diamètre de 25 cm, avec une température extérieure du canal de 800 à 1000°C. L'inconvénient majeur de cette solution décrite ici est précisément qu'il est difficile d'obtenir la pyrolyse complète du matériel dans un canal plein, par exemple de forme circulaire. En effet la longueur de 12 mètres pour un canal de seulement 25 cm de diamètre, dont la surface est de 4,9 dm2, est déjà considérable, puisqu'elle limite la quantité de déchets traités, donc la capacité du four. En outre, les gaz de pyrolyse sortant du canal à une température relativement basse ne donnent pas la garantie que des composants toxiques ne soient pas contenus dans ceux ci, et, si cela était le cas, tous les problèmes de lavage des fumées se poseraient comme c'est le cas avec les fours à grille. De la EP-A-0565935 on connait aussi un gazogène à co-courant comprenant une vis sans fin verticale qui pousse le matériel à gazéïfier vers le haut à travers une chambre de combustion primaire constituée par un anneau qui recoit l'air de combustion primaire aussi bien de l'intérieur que de l'extérieur de cet anneau. A cette chambre de combustion fait suite, verticalement vers le haut, la chambre de gazéïfication proprement dite, dans laquelle le bioxyde de carbone, produit dans la zone de combustion primaire, est transformé en monoxyde de carbone, but final recherché. Cette solution avec chambre de combustion annulaire offre la possibilité de créer une zone de combustion de grande surface tout en maintenant une largeur restreinte de l'anneau au travers duquel doit passer le matériel. Cette solution offre par conséquent des conditions de combustion idéales auxquelles est soumis tout le matériel qui est traité d'une manière uniforme puisque la température est homogène sur toute la surface, malgré la grande superficie de l'anneau, étant donné qu'il suffit de choisir un diamètre intérieur de grandeur suffisante. Ce type de gazogène, idéal pour la gazéïfication de matériaux ne contenant pas de résidus lourds comme par exemple des métaux à haut point de fusion, ne peut pas être utilisé pour la combustion des déchets urbains, pour la simple raison, qu'utilisant le recyclage du matériel jusqu'à élimination complète de tous les éléments combustibles, il n'est pas équipé d'un système de sépartion des métaux ou des minéraux fondus. Ces incombustibles s'accumuleraient, rempliraient le fond en peu de temps, compromettant ainsi le fonctionnement du gazogène.

Toutefois, de ce principe de gazogène, on retiendra qu'il présente les avantages de la combustion en forme de couronne annulaire, dans laquelle la répartition de la chaleur est homogène.

L'Etat de la Technique connait d'autres tentatives plus récentes tendant à améliorer les conditions de travail décrites dans la PCT-WO 81/03629 citée précédemment, comme la EP-A-0443596 et la EP-A-0520086. Ces documents n'apportent pourtant rien de nouveau en ce qui concerne l'élimination des inconvénients de la solution précédente, étant donné que les caractéristiques de fonctionnement du canal de pyrolyse n'ont en fait pas subit d'amélioration, qui n'apparait ni dans les documents cités ni par les résultats obtenus sur les installations expérimentales réalisées entre temps par la Société THERMOSELECT AG à Vaduz. Les canaux de pyrolyse réalisés dans la pratique par THERMOSELECT sont en effet de section rectangulaire d'environ 40 cm x 100 cm et d'une longueur de 8 à 12 mètres, c'est à dire des canaux qui sont encore moins bien adaptés que ceux mentionnés dans la PCT-WO 81/03629 pour pouvoir réaliser la pyrolyse complète de la colonne de matériel en déplacement, soit la pyrplyse jusqu'au coeur du matériel.

Le but de la présente invention est donc de proposer un procédé pour traiter des déchets, et en particulier les déchets solides urbains, utilisant les connaissances précédentes découlant de la PCT-WO-81/03629 et de la EPO-A-0565935, améliorant pourtant ces procédés et dispositifs connus de manière à obtenir :
a) que le matériel soit traité dans le canal essentiellement horizontal jusqu'en son coeur tout en maintenant des longueurs acceptables inférieures à 10 mètres.
b) que les gaz sortant de l'installation proviennent du matériel qui a été obligatoirement soumis, pendant un laps de temps suffisant, à une température supérieure à 1200°C, de manière à garantir que les molécules de goudrons, de dioxines, de furanes, etc... soient disloquées (crakées) avec certitude et ne soient donc plus présentes dans les fumées.
c) que l'énergie produite par la combustion des matériaux, respectivement des déchets solides urbains, puisse être récupérée d'une manière optimale.

Ces buts principaux, demême que d'autres plus secondaires qui seront mentionnés dans la description, sont obtenus par un procédé conforme à la partie caractéristique de la revendication 1 et avec un dispositif de réalisation conforme à la partie caractéristique de la revendication 7.

D'autres avantages font l'objet des revendications ultérieures et seront mentionnées au moment opportun.

L'invention est maintenant décrite à l'aide de deux exemples de réalisation accompagnés des figures relatives.
- Fig. 1: Une vue schématique d'une installation dotée d'un canal tubulaire et d'un gazogène à contre courant, comme celui cité dans la PCT-WO/03629, dans lequel le matériel, dans le canal horizontal, est soumis à la gazéïfication;
- Fig.2: Une installation en vue schématique dotée d'un canal tubulaire essentiellement horizontal et d'un gazogène à contre courant comme dans la PCT-WO/03629, dans lequel le matériel, comme dans l'Etat de la Technique, est soumis à la pyrolyse, cette dernière toutefois nouvelle et inventive.

Avant de passer à la description particulière des figures, nous désirons faire une remarque générale valable pour toutes les deux solutions. Dans les figures il n'a pas été tenu compte expressément des problèmes liés aux matériaux, c'est à dire à leur résistance mécanique ni à leur isolation thermique. Les installations représentées par les Figures sont représentées schématiquement, ce qui est suffisant pour en expliquer leur fonctionnement. Il est ensuite évident que certaines parties des installations soumises à des contraintes élevées seront exécutées en matériaux réfractaires ou en matières céramiques adaptées aux conditions requises, d'autres parties pour lesquelles il sera nécessaire de limiter les pertes thermiques seront pourvues d'un bouclier thermique d'épaisseur suffisante. Toutes ces techniques sont à la portée de l'homme de métier et ne nécessitent pas d'explications particulières. Il s'agit là de problèmes de dimensionnement non inventifs.

Dans la Fig. 1 est représenté une installation inventive au moyen de laquelle nous pouvons à présent décrire le principe inventif et une première forme de réalisation pratique. Selon le principe inventif, les déchets solides urbains sont comprimés d'abord dans un canal tubulaire fermé à l'entrée de manière étanche. Dans la fig. 1 on voit sous 1 un récipient d'alimentation fermé à son extrémité inférieure par une vanne étanche 2. Celui ci amène le matériel, dans le cas présent des déchets solides urbains de granulométrie adaptée, éventuellement déchiquetés dans un broyeur placé en amont de l'installation, dans une bouche d'alimentation 3, qui s'ouvre sur la partie supérieure d'un cylindre, lequel constitue la paroi externe 4 du canal tubulaire 5.

Le canal tubulaire 5 contient à l'intérieur un tube co-axial 6 tournant sur un palier support 7 auquel est fixée la paroi frontale 8 du canal tubulaire 5. Le palier 8 est maintenant disposé inventivement de manière telle que l'axe x-x du canal tubulaire 5 est essentiellement horizontal comme disposition générale, mais est inventivement incliné vers le bas, dans le sens de déplacement du matérial, d'un angle alpha compris entre 0° et 10°. Dans la solution de la Fig. 1, cette inclinaison de l'axe x-x est obtenue simplement en inclinant vers la droite (étant donné que dans cette Figure le matériel se déplace de la gauche vers la droite) le palier support 7 par rapport à son support 9 sur le socle horizontal. Il faut remarquer dès à présent que la solution montrée ici avec l'axe x-x du canal 5 incliné est une solution particulière dans le cadre de l'invention. Ceci exige en fait simplement que la génératrice du canal tubulaire 5 en son point inférieur du canal et dans la partieterminale du dit canal soit inclinée vers le bas sous un angle alpha compris entre 0° et 10°. Cela signifie que l'on pourrait aussi faire un canal 5 avec l'axe x-x parfaitement horizontal, et avec seulement la génératrice du canal, dans la partie indiquée par 10 dans la Figure 1, inclinée de l'angle sus mentionné alpha vers la sortie du canal. Une solution de ce genre serait aussi parfaitement comprise dans le cadre de l'invention. En effet, l'inclinaison de la génératrice 19 du canal tubulaire 5, ou de tout le canal lui même, a, comme but unique, de permettre au matériel en fusion dans le canal au cours du traitement thermique ( il peut s'agir de métaux, de verre etc ...) de s'écouler plus facilement sur le fond du canal, rejoignant ainsi la sortie plus rapidement. En général une certaine inclinaison de l'axe x-x du canal 5 dans le sens du déplacement du matériel favorise le déplacement de ce dernier le long du canal 5, mais n'est pas une condition nécessaire, étant donné qu'avec un angle alpha égal à 0°, les liquides produits dans le canal finissent par être évacués vers le côté opposé, poussés par le matériel frais qui avance. Le tube intérieur co-axial 6 a un diamètre inférieur à celui du tube extérieur 4, de manière à obtenir une chambre annulaire sur toute la longueur du canal tubulaire 5. Le tube intérieur est doté, sur sa partie externe et sur une partie seulement de sa longueur, d'une vis sans fin d'alimentation 12 qui transporte le matériel de la bouche d'alimentation 3 jusqu'à la sortie 13 du canal 5. La vis sans fin 12 a donc la fonction de pousser vers l'avant le matériel provenant du réservoir d'alimentation 1 et de la vanne de fermeture étanche2, par charges successives, et le comprimer ou le compacter dans le canal 5. Il doit être bien clair que la fonction de compactage de la vis sans fin 12 n'est pas équivalente à celle de la presse du document précité. En effet, aussi bien dans la PCT-WO-81/03623 que dans les EP-A-0443596 et EP-A-0520086, la fonction de la presse est de créer un bouchon étanche aux gaz dans le canal, de façon que les gaz de synthèse ne puissent pas s'échapper par l'arrière. Cet effet de fermeture étanche était nécessaire parce que, pour obtenir un effet de compactage et d'élimination de l'eau, le matériei était soumis à une haute pression, ce qui ne peut être obtenu qu'au moyen d'une presse à effet discontinu ne pouvant garantir une étanchéïté absolue. Dans la présente forme de réalisation on a renoncé à un fort compactage, en se contentant de l'effet obtenu au moyen de la vis sans fin. Grâce à ceci il est possible de travailler en alimentation semi continue du matériel, la vanne de fermeture 2 assurant une étanchéïté plus que suffissante. Il faut également remarquer que la présence de l'eau contenue dans les déchets solides urbains peut présenter des avantages si le matériel à traiter est brûlé à une température suffisament élevée de manière à enrichir le gaz de synthèse obtenu par pyrolyse, gaz en soi relativement pauvre en calories et en pouvoir calorifique.

De la Fig. 1 on peut en déduire comment le tube intérieur 6 est actionné en amont du palier support 7 au moyen d'un dispositif de transmission 14 ad hoc et d'un moteur ou d'un motoréducteur 15. La configuration générale du canal tubulaire 5 est maintenant assez semblable, mise à part la disposition essentialement horizontale et l'alimentation latérale, à celle décrite dans la EP-A-0565935 citée plus avant,laquelle décrit un gazogène à co-courant : Nous nous référons donc à ce document de manière à éviter des répétitions inutiles. Il s'agit donc, pour ce qui concerne le canal tubulaire 5 de la Fig.1, d'un gazogène à co-courant, dans lequel les déchets compactés au cours de leur transport dans le canal subissent un traitement thermique, comme prévu au procédé faisant l'objet de l'invention,constitué d'un procédé de gazéïfication avec alimentation en oxygène et/ou en air à partir de l'extérieur.

Du point de vue du procéssus, dans le canal tubulaire 5 intervient un traitement thermique des déchets compactés, lesquels sont soumis à une température T d'au moins 1'100°C, de manière à transformer une partie au moins du carbone contenu dans ces déchets en CO (monoxyde de carbone). Dans la solution spécifique de la Fig. 1, correspondant à la forme d'exécution préférentielle des revendications 7 et 10, la chambre annulaire 11 du canal tubulaire 5 est subdivisée, en sa longueur, en trois parties qui sont, suivant le sens de déplacement du matériel :
1) La première partie, indiquée par I et appelée aussi zone de transport, dans laquelle le tube interne 6 est muni de la vis sans fin d'alimentation 12 qui se prolonge jusqu'à environ la moitié de la longueur de la chambre annulaire 11. Cette longueur est nécessaire de manière à assurer un degré de compactage suffisant du matériel, qui pourrait être aussi obtenu au moyen d'un système (non représenté) de vis sans fin à pas dégressif vers la droite.
2) La deuxième zone, appelée zone de combustion primaire, et désignée par II, dans laquelle aussi bien le tube interne 6 que le tube externe 4 sont pourvus d'une couronne de trous au travers desquels est insufflé l'oxygène et/ou l'air des deux côtés de la chambre annulaire 5. Dans cette zone se produit la réaction thermique faisant l'objet de la présente invention selon la réaction exothermique C + O2 ⇒ CO2 + 97 calories, par laquelle les déchets solides urbain atteignent une température d'au moins 1'100°C.
3) La troisième zone, dite zone de gazéïfication, désignée par III, dans laquelle le bioxyde de carbone qui s'est formé lors de la combustion partielle des déchets dans la seconde zone II, se transforme en monoxyde de carbone au contact du carbone encore présent dans le matériel, selon la réaction endothermique CO2 + C ⇒ 2CO - 39 calories.

Le fonctionnement d'un gazogène à co-courant comme celui décrit est composé des trois zones sus mentionnées I-III est amplement explicité dans la demande de brevet sus citée, pour qu'il soit superflu de donner d'autres détails. Nous désirons simplement souligner que, dans le procédé inventif réalisé selon la première forme préférentielle avec le dispositif de la Fig.1, le traitement thermique, qui doit se faire à une température d'au moins 1'100°C pour éliminer le danger de formation de dioxines et de furanes, est un procéssus de gazéïfication, conformément à la caractéristique de la revendication 3.

A la sortie du canal annulaire les produits pas encore carbonisés seront ensuite brûlés dans un gazogène à contre courant vertical, désigné d'une manière générale sous 16. Dans ce gazogène, dont la construction correspond presque fidèlement (mis à part quelques perfectionnements sur lesquels nous retournerons ultérieurement) à celle décrite dans la PCT-WO 81/03629 où les matières non combustibles et non transformables en monoxyde de carbone sont séparées à la partie inférieure sous forme de scories et de cendres. Un tel gazogène à contre courant vertical 16, dont les éléments constitutifs sont connus, est composé d'une enveloppe cylindrique 17 à axe vertical. Le canal tubulaire 5 débouche, avec sa chambre annulaire 11 remplie de matériel, dans la partie verticale du gazogène 16. Au dessous du point de décharge le gazogène 16 présente un rétressicement conique 18 à la base duquel une série de trous 19 répartis circulairement laisse passer radialement l'oxygène et/ou l'air primaire. Dans cette zone se crée la chambre de combustion primaire dans laquelle a lieu la première réaction C + O2 ⇒ CO2 + 97 calories, suivie de la transformation par gazéïfication selon la réaction CO2 + C ⇒ 2CO - 39 calories par laquelle se forme le monoxyde de carbone lequel, s'ajoutant à celui déjà produit dans le gazogène à co courant, s'achemine par la conduite des gaz de synthèse qui se trouve sur la coupole du gazogène 16. Il faut noter ici que le gazogène à contre courant 16, dans lequel les gaz de combustion, et en particulier le CO, rencontrent, sur leur parcours, le matériel à gazéïfier en provenance du canal 5 ne présentent pas les inconvénients déjà mentionnés des gazogènes à contre courant, c'est à dire l'extraction des matériaux des goudrons etc..., car ces mêmes matériaux ont déjà été "crakés", les molécules des sous produits ont été disloquées, au cours du traitement thermique, selon l'invention à une température d'au moins 1'100°C, dans le canal tubulaire 5, de sorte que le danger d'extraction de ces produits par le gaz chaud et de leur condensation dans les tuyaux, etc ... n'existe plus. C'est pour cette raison qu'il est possible d'utiliser un gazogène à contre courant 16 en lieu et place d'un gazogène plus complexe à co courant.

La caractéristique fondamentale de la présente invention consiste dès lors dans le fait que le matériel traverse le canal tubulaire 5 en conservant, en chaque point du dit canal 5, après avoir passé l'endroit où a lieu le traitement thermique et ceci sur toute la longueur restante, une section annulaire dont l'épaisseur est comprise entre 5 et 20 cm, mais de préférence entre 8 et 15 cm.

Grâce à cette caractéristique, qui établit les limites d'épaisseur entre lesquelles peut varier la couche de déchets solides urbains, on peut garantir que le traitement thermique, qu'il s'agisse d'une gazéïfication comme l'exemple de la Fig. 1, ou qu'il s'agisse d'une pyrolyse pure et simple comme il en sera question plus avant dans un prochain exemple de réalisation, soit réalisé dans des conditions parfaitement homogènes sur toute l'épaisseur du matériel, c'est à dire que la température de gazéïfication soit obtenue à l'intérieur de tout l'anneau de matériel selon la solution de la Fig. 1, respectivement que la pyrolyse puisse être réalisée dans toute la section annulaire du matériel qui passe dans le canal 5 dans la solution qui sera décrite plus loin correspondant à la Fig. 2. Grâce à cette disposition on arrive à créer des conditions de travail acceptables, contrairement à ce qui se passe dans le cas de l'Etat de la Technique précédente, dans lequel la pyrolyse est toujours imcomplète car elle se limite à la couche extérieure de la colonne de matériel. La présente invention met donc à profit les enseignements de la EP-A-0565935 en ce qui concerne la formation d'un anneau de matériel avec alimentation en oxygène et/ou air et de chaleur aussi bien de l'extérieur que de l'intérieur, avec la possibilité, bienvenue lorsqu'il s'agit d'une application de grande puissance comme c'est le cas pour les déchets solides urbains, d'augmenter la section totale de passage du matériel sans augmenter au delà des limites maxima, en augmentant le diamètre intérieur, intervention pour laquelle il n'y a pas de limites prévisibles.

Les matériaux, respectivement les déchets solides urbains, compactés dans la première zone I du canal tubulaire 5, se déplacent donc, selon une forme préférentielle de l'invention, le long du canal 5 sous la forme d'un corps essentiellement circulaire cylindrique, vide en son milieu. Cette forme, qui n'est pas la seule imaginable, car le corps annulaire pourrait avoir une forme polygonale, rectangulaire, etc ... présente l'avantage de faciliter la construction car elle permet l'emploi d'une vis sans fin tournante 12. Les autres solutions exigeraient l'utilisation, cependant imaginable, de système de compactage à l'aide d'une presse rectiligne, plus complexe, bien que connue.

Selon une forme préférée de réalisation du procédé faisant l'objet de l'invention, applicable aussi bien à la solution de la Fig. 1 qu'à celle de la Fig.2. on prévoit que le monoxyde ce carbone produit dans le canal 5 ainsi que les produits non encore brûlés atteignent une température supérieure à 1'300°C. Cette température donne une garantie supplémentaire pour un "crakage" des molécules de goudron, de dioxines et de furanes avant que le gaz de synthèse entre dans le gazogène à contre courant 16 et ne provoquent pas de problèmes lors du traitement des fumées sortant du canal 20.

Pour terminer la description du dispositif de la Fig. 1, il faut relever que le tube interieur tournant 4 tourne sur un palier support 7 équipè des anneaux de fermeture nécessaires (non indiqués) de manière à assurer une étanchéïté à l'intérieur de la chambre annulaire 11. En outre le dit tube est doté d'un raccord et d'un palier 21 soutenant le tube d'alimentation en oxygène et/ou air 22 du tube 4, lui même équipé des éléments nécessaires pour assurer son étanchéïté aux gaz. La conduite 20 est raccordée à un filtre de séparation des poussières, par exemple un filtre à cyclone 23 comme indiqué dans la Fig. 1, dont la fonction est de séparer les particules solides imbrûlées entraînées par le gaz du gazogène 16 et du canal 5 : lesquelles particules (en particulier de carbone) peuvent provoquer des inconvénients lors du traitement des fumées, raison pour laquelle il est préférable de les séparer préalablement.

En ce qui concerne les opérations successives auxquelles seront soumises les fumées, contenant en grande partie du monoxyde de carbone ainsi que de l'azote dans le cas où les combustions prévues dans le gazogène à co courant du canal 5 et dans le gazogène à contre courant 16 seront faites à l'air, il suffira de dire que le monoxyde de carbone est destiné à être utilisé soit pour une combustion dans une chaudière, soit dans un moteur, tandis que les autres gaz et vapeurs (par exemple les vapeurs des métaux légers et à bas points de fusion) seront récupérés dans une installation classique de traitement de fumées. La présence d'hydrogène dans les gaz de synthèse, obtenue par dissociation à haute température de l'eau contenue dans le matériel ou injectée expressément, sera bienvenue puisque le pouvoir calorifique de ces gaz sera plu élevé.

A la partie inférieure du gazogène 16, là où se trouve la couronne de trous 19, les incombustibles comme les métaux, (par ex. la silice, l'alumnium,...) provenant aussi bien du canal tubulaire 5 après le traitement thermique qu'ils ont subit lors de leur passage à travers la chambre de combustion primaire II, que tous les métaux solides, les scories et les cendres incombustibles, sont recueillis. Ces matériaux tombent dans un récipient 24 rempli d'eau 25, dans laquelle ils se solidifient sous forme de billes plus ou moins volumineuses. Ce matériel se rassemble sur le fond du récipient et est transporté vers un conteneur 27 au moyen d'une vis sans fin 26. Il est évident que si un recydage de certains éléments est désiré, une séparation pourra être envisagée, le reste sera mis en décharge sans danger pour l'environnement puisqu'il s'agit de scories vitrifiées, donc inertes.

Dans la Fig. 2 nous montrons maintenant une variante d'éxécution du procédé faisant l'objet de l'invention, ainsi que le dispositif correspondant.

Selon cette variante de réalisation, le traitement thermique auquel sont soumis les déchets compactés lors de leur passage dans le canal tubulaire 5 est un procédé utilisant le principe de la pyrolyse, c'est à dire avec apport de chaleur de l'extérieur sans adjonction d'oxygéne et/ou d'air..

L'installation selon la Fig. 2 réalisant la pyrolyse du matériel en lieu et place de la gazéïfication, comme c'était le cas de la Fig. 1, se différencie de la précédente seulement par quelques détails de construction qui seront désignés par de nouveaux numéros de référence. Par contre tous les éléments de la Fig. 2 qui restent égaux ou inchangés par rapport à ceux de la Fig. 1 conservent les mêmes désignations que dans la Fig. 1 et ne seront pas décrits quant à leurs détails. Il y a donc lieu de se référer à la description précédente pour en comprendre la fonction.

Selon une autre variante du procédé faisant l'objet de la présente invention, comme réalisé et décrit dans le dispositif représenté dans la Fig. 2, pour chauffer le matériel durant le procéssus de pyrolyse dans le canal tubulaire 5, on brûle une partie du monoxyde de carbone produit aussi bien dans le danal tubulaire 5 que dans le gazogène 16.

La différence fondamentale entre le dispositif de la Fig. 1 et celui de la Fig. 2 réside dans le fait que ce dernier présente, en lieu et place des zones I-III qui se trouvent dans la chambre annulaire 11 du canal tubulaire 5, seulement deux zones A et B, lesquelles sont, dans le sens de déplacement du matériel, c'est à dire de gauche à droite dans la Fig. 2 :
· La première zone, dite zone de transport A, dans laquelle se trouve la vis sans fin d'alimentation 12, à l'intérieur du tube 6, laquelle vis se prolonge à environ un tiers de la longueur totale de la chambre annulaire 11.
· La seconde zone, appelée zone de pyrolyse B, qui va de la fin de la zone A jusqu'à l'extrémité de la chambre annulaire 11, dans laquelle, aussi bien de l'intérieur du tube 6 que de l'extérieur du tube 4 arrivela chaleur, par conduction à travers les parois du tube interieur 6, respectivement du tube extérieur 4.

Dans ce cas, donc dans la zone B de la chambre annulaire 5, le matériel est carbonisé par effet de pyrolyse sans apport d'oxygèe et/ou d'air, c'est à dire par combinaison du carbone et de l'oxygène, présents en grande quantité dans les déchets solides urbains, principalement sous forme de cellulose dont la formule générale est : C6H12O6. La réaction due à l'augmentation de la température est : C6H12O6 + chaleur ⇒ 6CO + 6H2.

Le pouvoir calorifique de ce mélange de gaz, comprenant le CO (dans notre schéma de la Fig. 2, nous nous sommes limités à ne parler que de ce gaz, bien conscients que le gaz de synthèse en contient d'autres qui sont également combustibles) est relativement élevé et peut être utilisé directement.

Pour être complet il faut mentionner qu'il peut se former du méthane CH4, gaz combustible par excellence, par réaction pyrolytique et selon la teneur en eau.

Dans cette forme de réalisation de la présente invention, il est donc important que les parois du tube intérieur 6 et du tube extérieur 4, dans la zone B soient prévus pour assurer une conductibilité maximale. Ils peuvent être pourvus, par exemple, d'ailettes (non dessinées) de manière à améliorer la transmission de chaleur.

Dans le but d'assurer l'apport de chaleur désirée au tube extérieur 4, ce dernier est entouré d'une chambre extérieure 28 formée d'un tube de revêtement 29, laissant circuler le fluide caloporteur à travers la conduite 30. De manière analogue le tube intérieur 6 en contient un autre, désigné par 31, par lequel le fluide caloporteur est amené à l'intérieur du dit tube 6. La température des fluides caloporteurs amenée dans les chambres 28 et 31 doit être telle qu'elle assure la pyrolyse du matériel dans les conditions qui sont à la base même du procédé de la présente invention, c'est à dire que la température du matériel atteigne au moins la valeur de 1'100°C. Dans sa forme plus générale, il sera donc suffisant de chauffer la paroi extérieure du tube extérieur 4 au travers de la chambre 28 et la paroi intérieure du tube intérieur 6 au moyen d'un fluide caloporteur quelconque porté à une température suffisante.

La Fig. 2 montre déjà néanmoins une variante préférée pour réaliser l'apport de chaleur nécessaire à la pyrolyse, dans laquelle la chaleur amenée par conduction à travers la paroi du tube extérieur 4, respectivement du tube intérieur 6, de la chambre annulaire 11 à la zone de pyrolyse B est produite par amenée de monoxyde de carbone dans une chambre 32 lequel lèche la paroi interne du tube 6, respectivement dans la chambre 28 toujours en lèchant la paroi externe du tube extérieur 4, ce monoxyde de carbone provenant de la coupole 33 du gazogène à contre courant 16, (c'est à dire de la conduite 30 après passage à travers le filtre cyclonique 23) et obtenu en partie par pyrolyse dans la chambre annulaire 5 et par gazéïfication avec apport d'oxygène et/ou d'air. Dans la Fig. 2 on distingue ainsi, en plus de la conduite 30 déjà mentionnée, laquelle alimente dans ce cas en CO, puisqu'elle est reliée directement à la conduite qui provient du filtre cyclonique 23, la chambre 28, mais également la conduite 34, reliée elle aussi à la conduite du filtre cyclonique, de même que les conduites d'amenée d'oxygène et/ou d'air 35 et 36. La conduite 34 est constituée d'un tube qui pénètre coaxialement à l'intérieur du tube 6 jusqu'à son extrémité de manière que le monoxyde de carbone amené en tant que combustible, sorte à l'extrémité du tube 34. La conduite 36, qui amène, comme déjà mentionné, l'oxygène et/ou l'air comburant pour brûler le CO du tube 34 lequel débouche dans le tube 31, où ensuite, étant donné que le tube 31 tourne, puisque fixé au tube 6 par les ailettes 37 qui le centrent, le raccord entre le tube 36 et le tube 31 est du type rotatif étanche, indiqué par le n° 38. Un raccord rotatif étanche 39 est prévu également entre la conduite interne 34 et le tube 36. La partie terminale du tube 31 est poreuse ou pourvue de trous de manière à laisser passer l'oxygène, respectivement l'air qui traverse (nt), le tube 31. De cette manière le monoxyde de carbone sortant de la conduite interne 34 comme le montre la flèche f lèche la paroi externe poreuse 40 du tube 31 et rencontre l'oxygène et/ou l'air comburants, brûle en dégageant de la chaleur laquelle, transmise à la paroi interne du tube 6, assure la pyrolyse. Un mécanisme analogue a été mis en place concernant le tube externe 4 dans la zone B : ici l'oxygène et/ou l'air sont conduits par le tube d'alimentation 35, tandis que le monoxyde de carbone arrive par la conduite 30. Egalement dans ce cas, la paroi du tube de revêtement 29, partie désignée par 41, est poreuse et laisse passer l'oxygène et/ou l'air qui entre (nt) immédiatement en contact avec le monoxyde de carbone : On obtient ainsi la chaleur nécessaire pour le chauffage du tube externe 4 de la zone de pyrolyse B, respectivement du tube 6 de la même zone. La réaction est la suivante : 2CO + O2 ⇒ 2CO2 + 136 calories. Le bioxyde de carbone qui se forme transmet la chaleur qu'il contient au matériel à travers les deux conduites 42 et 43.

Dans la Fig. 2 la partie pointillée de l'axe central 6 représente comment ce dernier pourrait être soutenu à l'extrémité qui débouche dans le gazogène à contre courant 16 par un prolongement 44 et un support 45. Dans le cas de la solution de la Fig. 2, l'arbre prolongé 44 pourrait être utilisé comme conduite du monoxyde de carbone en lieu et place de la conduite 34. Ceci pour des raisons de simplification.

En ce qui concerne les avantages et inconvénients des dispositifs représentés par les Figures 1 et 2, on voit de suite que le dispositif de la Fig. 1 est de construction plus simple, puisqu'il n'utilise qu'un nombre moindre de tubes co-axiaux et moins de raccords étanches. Un autre avantage de ce système réside dans le fait que les matériaux constituant les tubes sont soumis à des températures bien inférieures à celles rencontrées dans le dispositif selon Fig. 2, ceci du fait que seule la zone de combustion primaire II peut arriver à des températures plus élevées tandis que, à cause de la réaction endothermique de gazéïfication, ces températures s'abaissent très rapidement dans la zone III.

Du point de vue énergétique et des gaz de synthèse, il convient de noter que les deux systèmes de traitement des déchets solides urbains sont parfaitement équivalents dès l'instant où la combustion se fait en utilisant l'oxygène, comme cela est d'ailleurs prévu. En effet, si, dans le cas du dispositif de la Fig. 1, le gazogène à co courant du canal tubulaire est alimenté avec de l'air, pour des raisons de commodité ou de frais, les fumées contiendront de l'azote et des composés d'oxydes d'azote avec comme conséquence un appauvrissement du gaz et l'apparition d'émissions nocives. Les mêmes considérations sont également valables à propos du gazogène à contre courant 16, pour lequel un fonctionnement avec seulement de l'oxygène apporterait des avantages considérables en ce qui concerne le procéssus, compensés éventuellement par des frais d'éxercice plus élevés.

Il convient de noter en outre que le système d'alimentation en chaleur pour la pyrolyse dans le cas de la Fig. 2 n'est qu'une possibilité offerte par la technique pour rejoindre le but recherché. D'autres possibilités pourraient être envisagées, telles qu'elles sont déjà appliquées dans la pratique, au moyen d'une résistance électrique ou de brûleurs séparés. La caractéristique fondamentale de l'invention, qui doit toujours prévaloir pour n'importe quel système de fourniture de chaleur dans le procéssus de gazéïfication et/ou de pyrolyse auquel sera soumis le matériel avant la combustion finale dans le four ou dans le gazogène à contre courant 16, est celle qui limite l'épaisseur du matériel, au point où commence le traitement thermique, entre 5 et 20 cm, ces limites étant dictées par des problèmes de puissance de l'installation et de granuiométrie en ce qui concerne la limite inférieure et de problèmes d'homogénéïté du traitement thermique aussi bien pour la gazéïfication que pour la pyrolyse, en ce qui concerne la limite supérieure.

Rappelons enfin que la forme tubulaire circulaire du canal 5, présentée dans les deux exemples de réalisation, n'est pas à considérer comme la seule forme possible du canal tubulaire 5, mais seulement comme une forme préférentielle de ce canal. Elle offre tous les avantages recherchés dans la forme circulaire et en particulier l'équidistance de la périphérie de la surface extérieure au centre. Grâce à cette propriété il est plus facile de réaliser des procéssus dans des conditions de travail homogènes et constantes dans le temps. Par ailleurs, cette forme facilite le transport continu du matériel au moyen d'une vis sans fin, comme cela est présenté. Toutefois, en règle générale, des canaux de formes diverses que celle circulaire pourraient être utilisés pour réaliser l'invention, par exemple carrés, rectangulaires, exagagonaux, etc ... à condition de constituer une épaisseur de matériel qui reste comprise dans les limites indiquées. De telles solutions sont donc à inclure dans le cadre de cette invention.

### LISTE DES FIGURES

- 1.: Embouchure d'alimentation
- 2.: Vanne d'étanchéïté
- 3.: Canal d'alimentation
- 4.: Paroi externe ou tube extérieur
- 5.: Canal tubulaire
- 6.: Tube co-axial intérieur
- 7.: Palier support
- 8.: Paroi frontale
- 9.: Support
- 10.: Génératrice
- 11.: Chambre annulaire
- 12.: Vis sans fin
- 13.: Décharge
- 14.: Entrainement
- 15.: Moteur ou motoréducteur
- 16.: Gazogène à contre courant
- 17.: Enveloppe cylindrique
- 18.: Rétrécissement conique
- 19.: Couronne de trous
- 20.: Conduit de fumées
- 21.: Raccord
- 22.: Tube fixe
- 23.: Filtre cyclonique
- 24.: Bassin
- 25.: Eau
- 26.: Vis sans fin
- 27.: Conteneur
- 28.: Chambre extérieure
- 29.: Tube de revêtement
- 30.: Conduite
- 31.: Tube intérieur
- 32.: Chambre
- 33.: Coupole du gazogène
- 34.: Conduite
- 35.: Conduite O2
- 36.: Conduite O2
- 37.: Ailette
- 38.: Raccord
- 39.: Raccord
- 40.: Support

## Revendications

**1-** Procédé pour traiter les déchets et en particulier les déchets solides urbains comprenant les différentes phases connues:
· compression des déchets dans un canal tubulaire (5) fermé hermétiquement à l'entrée.
· traitement thermique des déchets compactés pendant leur transport le long du canal (5) jusqu'à une température T d'au moins 1'100°C, de manière à transformer une partie du carbone contenu dans les déchets en monoxyde de carbone,
· combustion des produits pas encore brûlés dans un gazogène à contre courant vertical (16) avec séparation des produits non combustibles, (scories, cendres) et transformation en monoxyde de carbone de tout le charbon restant.
caractérisé par le fait que
· le canal tubulaire (5) est essentiellement horizontal avec une inclinaison de sa génératrice (10) au point inférieur du canal et dans la partie terminale du dit canal vers le bas dans le sens de déplacement du matériel d'un angle alpha compris entre 0 et 10°,
· le matériel traverse le canal tubulaire (5) en conservant en chaque point du dit canal (5) à partir du point auquel a commencé le traitement thermique et sur toute la longueur restante une section annulaire dont l'épaisseur est comprise entre 5 et 20 cm, de préférence entre 8 et 15 cm.

**2.** Procédé selon la revendication 1,
caractérisé par le fait que
· les déchets compactés se déplacent le long du canal tubulaire (5) sous forme d'un corps essentiellement circulaire cylindrique vide en son centre.

**3.** Procédé selon la revendication 1,
caractérisé par le fait que
· le traitement thermique auquel sont soumis les déchets compactés durant leur transport à l'intérieur du canal tubulaire (5) est un procéssus de gazéïfication avec alimentation en oxygène et/ou en air extérieur(s).

**4.** Procédé selon la revendication 1,
caractérisé par le fait que
· le traitement thermique auquel sont soumis les déchets compactés durant leur transport à l'intérieur du canal tubulaire (5) est un procéssus de pyrolyse avec apport extérieur de chaleur mais sans alimentation en oxygène et/ou en air.

**5.** Procédé selon les revendications 1,3 ou 4,
caractérisé par le fait que
· à la sortie du canal tubulaire (5) le monoxyde de carbone produit et les produits non encore brûlés atteignent une température supérieure à 1'300°C.

**6.** Procédé selon la revendication 4,
caractérisé par le fait que
· pour chauffer le matériel pendant le procéssus de pyrolyse dans le canal tubulaire (5) on brûle une partie du monoxyde de carbone produit aussi bien par le procéssus de pyrolyse dans le canal tubulaire (5) que par celui de combustion dans le gazogène (16).

**7.** Dispositif pour réaliser le procédé selon la revendication 1,
comprenant
· un canal tubulaire (5) dans lequel les déchets sont comprimés et soumis au traitement thermique,
· un gazogène a contre courant vertical dans lequel débouche latéralement le canal tubulaire (5) et dont la partie inférieure de dimensions réduites contient la chambre de combustion alimentée en oxygène et/ou en air pour la combustion des produits non encore brûlés
caractérisé par le fait que
· le canal tubulaire (5) est constitué par un double tube formant entre la partie externe du tube intérieur (6) et la partie interne du tube extérieur (4) une chambre annulaire (11) traversée par le matériel, que le tube intérieur tourne autour de son axe longitudinal et porte sur sa surface externe, au moins le long de la partie initiale I de sa longueur, une vis sans fin d'alimentation (12) qui transporte le matériel de l'embouchure d'alimentation (3) à l'entrée dans le gazogène, en comprimant le dit matériel.
· la chambre annulaire (11), à partir du point auquel commence le traitement thermique, ait une épaisseur radiale comprise entre 5 et 20 cm, de préférence entre 8 et 15 cm, et que l'axe de rotation (x-x) du canal tubulaire (5) est essentiellement horizontal, mais que de toute manière la génératrice (10) du point le plus bas du tube extérieur (4), au moins dans la partie terminale du canal tubulaire (5), soit inclinée vers le bas dans le sens de déplacement du matériel d'un angle alpha compris entre 0 et 10°.

**8.** Dispositif selon la revendication 7,
caractérisé par le fait que
· l'axe du canal tubulaire (5) est horizontal, mais le tube extérieur (4) est cônique au moins dans sa partie terminale dans le sens d'un élargissement dans la direction de déplacement du matériel de manière que la génératrice (10) de son point le plus bas, au moins dans la partie terminale du canal tubulaire (5), est inclinée vers le bas dans le sens de déplacement du matériel d'un angle alpha compris entre 0 et 10°.

**9.** Dispositif selon la revendication 7,
caractérisé par le fait que
· l'alimentation des déchets dans la chambre annulaire (5) soit pourvue d'une vanne étanche (2).

**10.**Dispositif selon la revendication 7, pour réaliser le procédé selon la revendication 3,
caractérisé par le fait que
· la chambre annulaire (11) du canal tubulaire (5) est subdivisée, dans sa longueur en trois zones, qui, dans le sens de déplacement du matériel, sont :
· la première zone, appelée zone de transport (I) dans laquelle le tube intérieur (6) est équipé de la vis sans fin d'alimentation (12) qui se prolonge jusqu'à environ la moitié de la chambre annulaire (11)
· la deuxième zone, appelée zone de combustion primaire (II), dans laquelle aussi bien le tube intérieur (6) que le tube extérieur (4) sont pourvus d'une couronne de trous au travers desquels est (sont) amené (s) l'oxygène et/ou l'air des deux côtés de la chambre annulaire (5), pour obtenir la réaction C + O2 ⇒ CO2 + 97 calories
· la troisième zone, appelée zone de gazéïfication (III) dans laquelle le bioxyde de carbone formé lors de la combustion partielle des déchets dans la zone (II), est, transformé en monoxyde de carbone au contact du charbon encore présent dans le matériel transporté, selon la réaction CO2 + C ⇒ 2CO - 39 calories.

**11.**Dispositif selon la revendication 7 pour réaliser le procédé selon la revendication 4,
caractérisé par le fait que
· la chambre annulaire (11) du canal tubulaire (5) est subdivisée, dans sa longueur, en deux zones (A et B) qui, dans le sens de déplacement du matériel, sont :
· la première zone, appelée zone de transport (A), dans laquelle le tube intérieur (6) est pourvu d'une vis sans fin d'alimentation (12) et qui se prolonge jusqu'à environ un tiers de la longueur totale de la chambre annulaire (11),
· la deuxième zone, appelée zone de pyrolyse (B), dans laquelle aussi bien de l'intérieur du tube interne (6) que de l'extérieur du tube externe (4) de la chaleur est apportée par conduction à travers la paroi du tube interne (6), respectivement du tube externe (4).

**12.**Dispositif selon la revendication 11,
caractérisé par le fait que
· la chaleur apportée par conduction à travers la paroi du tube interne (6), respectivement du tube externe (4), de la chambre annuaire (11) dans la zone de pyrolyse (B) soit produite dans une chambre (32) par combustion de monoxyde de carbone dont les gaz de combustion lèchent la paroi intérieure du tube interne (6), respectivement dans la chambre (28) par combustion du monoxyde de carbone dont les gaz lèchent la paroi extérieure du tube externe (4) ce monoxyde de carbone provenant de la coupole (33) du gazogène à contre courant (16), et en partie produit par pyrolyse dans la chambre annulaire (11), et de l'oxygène, respectivement de l'air, provoquant ainsi dans les deux chambres citées (28,32) une augmentation de température due à la réaction 2CO + O2 ⇒ 2CO2 + 136 calories.
